# EUROPÄISCHE PATENTSCHRIFT

(11) **EP 2 144 337 B1**
(45) Veröffentlichungstag und Bekanntmachung des Hinweises auf die Patenterteilung: **04.03.2015**
(21) Anmeldenummer: 09400028.8
(22) Anmeldetag: 16.06.2009
(51) Int. Cl.: H01H 19/18, H01R 13/623, H01R 35/04, H01R 13/622, H01R 13/625, H01R 13/703, H01R 13/713

(54) **Vorrichtung zur elektrischen Verbindung**
Device for the electrical connection
Dispositif de connexion électrique

(30) Priorität: 07.07.2008 DE 102008032562
(43) Veröffentlichungstag der Anmeldung: 13.01.2010
(73) Patentinhaber: Karl-Dose GmbH, 22525 Hamburg (DE)
(72) Erfinder: Rinne, Detlef, 25421 Pinneberg (DE)
(74) Vertreter: Patentanwälte Klickow & Partner Partnerschaftsgesellschaft mbB

(56) Entgegenhaltungen:
- DE-A1- 19 601 967
- DE-C- 514 601
- DE-U1-202007 013 421
- GB-A- 1 302 921
- US-A- 5 680 926

## Beschreibung

Die Erfindung betrifft eine Vorrichtung zur elektrischen Verbindung eines Containers mit einem Gegenelement, die als eine Steckeinrichtung ausgebildet ist, die mindestens einen Schalter aufweist und bei der ein als Stecker ausgebildetes erstes Steckteil in mindestens einer Bewegungsrichtung relativ zu einem als Steckdose ausgebildeten zweiten Steckteil beweglich geführt ist, sowie bei der ein von einer Halterung geführter Steckdoseneinsatz relativ zur Halterung drehbeweglich geführt ist, wobei der Stecker ein durch eine Drehbewegung an der Halterung fixierbares Arretierelement aufweist und bei der der Steckdoseneinsatz direkt mit einer Betätigungseinrichtung einer Schaltereinheit gekoppelt ist.

Im Bereich von Containern werden häufig Steckdoseneinsätze verwendet, die eine elektrische Verbindung des Containers mit einer Versorgungseinrichtung ermöglichen. Beispielsweise ist es hierdurch möglich, mit Kühlaggregaten versehene Container derart mit einer elektrischen Energiequelle zu verbinden, daß ein elektrischer Betrieb der Kühlaggregate ermöglicht und gegebenenfalls eine Ladung von verwendeten Batterien unterstützt wird.

Bei einer Verwendung von Containersteckdosen an Bord von Schiffen besteht eine Sicherheitsanforderung darin, daß eine Zuschaltung der Stromversorgung nur dann erfolgen darf, wenn der Stecker vollständig gesteckt ist. Darüber hinaus sind Sicherheitseinrichtungen vorgeschrieben, die ein ziehen des Steckers in einem eingeschalteten zustand verhindern. Derartige Stromversorgungen werden insbesondere für Kühlcontainer an Bord von Schiffen eingesetzt.

Aufgrund der häufig relativ großen erforderlichen Versorgungsströme erfolgt ein Zusammenführen und Trennen der Kupplungsteile spannungslos. Es werden hierzu im Bereich der Kupplungselemente Schalter angeordnet, die erst nach einem ausreichenden elektrischen Kontakt zwischen den Kupplungsteilen die Spannung zuschalten. Ein derartiger Schalter kann beispielsweise als elektromagnetisches Schütz ausgeführt sein. Ein derartiges Schütz weist in der Regel eine Mehrzahl von Kontakten auf, die gleichzeitig geöffnet oder geschlossen werden können. Ebenfalls ist es möglich, den Schalter mit einer mechanischen Betätigung zu versehen.

Gemäß einer bekannten Ausführungsform erfolgt nach einem Einführen des Kupplungssteckers in die Steckdose zunächst ein elektrischer Kontakt zwischen den jeweiligen Stecker- und Buchsenteilen durch die Längsbewegung des Einführens des Steckers in die Kupplung. Anschließend wird der Stecker in eine Umfangsrichtung verdreht und hintergreift hierbei mit einem Halterungsprofil ein entsprechendes Gegenprofil. Der Stecker ist hierdurch gegen ein unbeabsichtigtes Herausziehen geschützt. Bei der Durchführung der Drehbewegung wird gleichzeitig ein Gestänge betätigt, das den Schaltvorgang im Bereich des Schalters auslöst und hierdurch die im Container angeordneten elektrischen Verbraucher zuschaltet.

Die Verwendung eines derartigen Gestänges erfordert einen entsprechenden Platzbedarf, darüber hinaus verursacht die Montage des Gestänges entsprechende Produktions- und Montagekosten. Schließlich kann bei einer Verschmutzung des Gestänges das Auftreten von Fehlfunktionen nicht ausgeschlossen werden.

Aus der DE 20 2007 013 421 U ist eine Schalteinrichtung bekannt, bei der eine Drehbewegung eines Steckereinsatzes in eine Hubbewegung einer Schubhülse transformiert wird. Eine axiale Bewegung der Schubhülse wird in eine Hubbewegung eines Verbindurrgsgestänges übertragen. Das Verbindungsgestänge betätigt in einer axialen Richtung einen Schalter.

In der US 5,680,926 wird ein Schaltgestänge beschrieben, unter dessen Verwendung eine vertikale Drehachse eines Schalters mit einer schräg zur vertikalen Richtung verlaufenden Drehachse eines Steckdoseneinsatzes koppelbar ist. Die relativ zueinander angewinkelte Anordnung der Drehachsen verursacht eine komplexe mechanische Kopplung und verhindert eine kompakte räumliche Anordnung.

In der DE 196 01967 A1 wird eine Steckdose mit einem Schaltgestänge beschrieben. Durch ein verschieben des Gestänges wird ein Kippschalter betätigt.

Aus der GB-A-1302921 ist ein Drehschalter mit einer Vielzahl von Positionen bekannt.

Die DE 514 601 C beschreibt ebenfalls einen Drehschalter mit einer Vielzahl unterschiedlicher Schaltpositionierungen.

Aufgabe der vorliegenden Erfindung ist es daher, eine Vorrichtung der einleitend genannten Art derart zu konstruieren, daß Schalt- und Arretiervorgänge vereinfacht werden.

Diese Aufgabe wird erfindungsgemäß dadurch gelöst, daß der Steckdoseneinsatz mit einem sich in Richtung auf die Schaltereinheit erstreckenden verbindungsvorsprung versehen ist und daß in Richtung einer Längsachse der Steckdoseneinheit hintereinander der Steckdoseneinsatz, der Verbindungsvorsprung sowie die Schaltereinheit derart angeordnet sind, daß die Schaltereinheit durch eine Drehbewegung betätigbar ist.

Durch die erfindungsgemäße Containersteckdose kann die Schalterbetätigung innerhalb der Steckdose ohne ein zusätzliches Gestänge erfolgen. Die Steckdoseneinheit und die Schaltereinheit sind hierdurch zu einer gemeinsamen Baugruppe verbunden. Der Schalter kann direkt von einem Steckdosenflansch unter Verwendung einer schraubenlosen Schnappverbindung aufgenommen und zentriert werden. Der Steckdoseneinsatz verfügt über ein direktes Betätigungselement und schaltet unter Verwendung des gesteckten Steckers den Schalter ein oder aus. Vorzugsweise erfolgt dies durch eine Drehung des Steckers um 90°. Als Material für den Steckdo-senflansch kann Metall und/oder ein Formstoff verwendet werden.

Durch die direkte Einwirkung des Steckdoseneinsatzes auf die Betätigungseinrichtung der Schaltereinheit werden zusätzliche Betätigungselemente vermieden. Dies führt zu einem reduzierten zeitbedarf während der Montage und zu einer erhöhten Servicefreundlichkeit, da der Schalter und die Steckdoseneinheit eine gemeinsame Baugruppe ausbilden. In einem Servicefall kann hierdurch die gesamte Baugruppe schnell und einfach ausgetauscht werden. Dies erhöht die Sicherheit an Bord von Schiffen.

Eine einfache Betätigung wird dadurch unterstützt, daß das Arretierelement über ein Gewinde mit einem Profilelement der Halterung koppelbar ist.

Eine kombinierte Dreh- und Hubbewegung für ein Lösen der Verbindung kann dadurch vorgegeben werden, daß das Arretierelement über einen Bajonettverschluß mit einem Profilelement der Halterung koppelbar ist.

Eine kompakte Ausführungsform wird dadurch unterstützt, daß die Schaltereinheit von der Halterung positioniert ist.

Die Anzahl der verwendeten Bauelemente kann weiter dadurch vermindert werden, daß der Steckdoseneinsatz mit einem sich in Richtung auf die Schaltereinheit erstreckenden Verbindungsvorsprung versehen ist.

Eine einfache Kopplung wird dadurch unterstützt, daß die Schaltereinheit eine mit dem verbindungsvorsprung gekoppelte Betätigungseinrichtung aufweist.

Zu einer äußerst kompakten Ausführungsform trägt es bei, daß in Richtung einer Längsachse der Steckdoseneinheit hintereinander der Steckdoseneinheit, der Verbindungsvorsprung sowie die Schaltereinheit angeordnet sind.

Eine gleichzeitige Durchführung der Fixierung des Steckers an der Steckdoseneinheit und eine Schalterbetätigung wird dadurch erreicht, daß die Schaltereinheit durch eine Drehbewegung betätigbar ist.

In den Zeichnungen der Erfindung sind Ausführungsbeispiele schematisch dargestellt. Es zeigen:
- Fig. 1: eine perspektivische Darstellung einer Steckdoseneinheit für Container mit zugeordnetem Stecker ,
- Fig. 2: eine Seitenansicht gemäß Blickrichtung II in Fig. 1,
- Fig. 3: eine detailliertere Darstellung der Steckdoseneinheit gemäß Fig. 2 ohne zugeordneten Stecker und
- Fig. 4: einen Längsschnitt durch die Steckdoseneinheit gemäß Fig. 3.

Gemäß der Ausführungsform in Fig. 1 ist in eine Steckdoseneinheit (1) ein Stecker (3) eingesteckt. Im Bereich des Steckers (2) endet ein Anschlußkabel (3). Der Stecker (2) weist ein Arretierelement (4) auf, das als ein mit einem Innengewinde versehener Flansch ausgeführt sein kann.

Die Steckdoseneinheit (1) ist mit einer Halterung (5) versehen, in der ein Steckdoseneinsatz (6) drehbeweglich geführt ist. Die Halterung (5) weist ein Profilelement (7) auf, das zum Arretierelement (4) angepaßt ausgebildet ist. Durch eine Drehbewegung des Arretierelementes (4) wird der Stecker (2) an der Steckdoseneinheit (1) fixiert und gegen ein Abziehen gesichert. Das Arretierelement (4) und das Profilelement (7) können beispielsweise in Form von Innen- und Außengewinde oder in Form eines Bajonettverschlusses ineinander eingreifen.

Die Halterung (5) fixiert darüber hinaus eine Schaltereinheit (8), die in Richtung einer Längsachse (9) der Steckdoseneinheit (1) dem Stecker (2) abgewandt angeordnet und über einen Verbindungsvorsprung (10) mit der Steckdoseneinheit (6) verbunden ist.

Fig. 2 zeigt die Anordnung gemäß Fig. 1 in einer Seitenansicht. Es ist zu erkennen, daß bei dieser Ausführungsform der Verbindungsvorsprung (10) als Verlängerung des Steckdoseneinsatzes (6) ausgebildet ist.

Fig. 3 zeigt die Anordnung gemäß Fig. 2 mit abgezogenem Stecker (2) sowie in einer detaillierteren Darstellung. Das Profilelement (7) ist bei dieser Ausführungsform gewindeartig ausgebildet. Der Verbindungsvorsprung (10) ist bei dieser Ausführungsform einteilig am Steckdoseneinsatz (6) angeformt und über Versteifungsrippen (11) gegenüber dem Steckdoseneinsatz (6) fixiert. Der Verbindungsvorsprung (6) erstreckt sich im wesentlichen zylindrisch entlang der Längsachse (9) ausgehend vom Steckdoseneinsatz (6) in Richtung auf die Schaltereinheit (8). Die Steckdoseneinheit (6) ist derart drehbeweglich in der Halterung (5) gelagert, daß die Drehachse mit der Längsachse (9) zusammenfällt.

Fig. 4 zeigt einen Längsschnitt durch die Anordnung gemäß Fig. 3. Es ist insbesondere zu erkennen, daß die Schaltereinheit (8) eine Betätigungseinrichtung (12) aufweist, die beim dargestellten Ausführungsbeispiel stiftartig ausgebildet ist. Insbesondere ist daran gedacht, eine derartige stiftartige Betätigungseinrichtung (12) mit einem Durchmesser zu versehen, der geringer als ein Außendurchmesser des Verbindungsvorsprunges (10) ist und den verbindungsvorsprung (10) im Bereich seiner dem Steckdoseneinsatz (8) abgewandten Endes mit einer Aufnahme (13) zu versehen, in die die Betätigungseinrichtung (12) eingreift. Die Betätigungseinrichtung (12) und der Verbindungsvorsprung (10) werden hierbei derart miteinander gekoppelt, daß zumindest in einer Drehrichtung eine Unbeweglichkeit der beiden Bauteile relativ zueinander vorliegt. Eine Drehbewegung des Steckdoseneinsatzes (6) wird hierdurch unmittelbar vom Verbindungsvorsprung (10) auf die Betätigungseinrichtung (12) der Schaltereinheit (8) übertragen.

Fig. 4 veranschaulicht ebenfalls, daß der Steckdoseneinsatz (6) mit Buchsen (14) versehen ist, die mindestens bereichsweise elektrisch leitfähig ausgebildet sind und zur Verbindung mit Steckkontakten des in der Zeichnung nicht dargestellten Steckers (2) dienen. Der Steckdoseneinsatz (6) weist im Bereich seiner den Buchsen (14) abgewandten Ausdehnung darüber hinaus Anschlußelemente (15) auf, die zur Verbindung mit einem nicht dargestellten Kabel dienen, das den Steckdoseneinsatz (6) elektrisch mit der Schaltereinheit (8) verbindet. Adern eines entsprechenden Kabels können beispielsweise unter Verwendung von Schrauben (16) im Bereich des Anschlußelementes (15) fixiert werden.

## Patentansprüche

1. Vorrichtung zur elektrischen Verbindung eines Containers mit einem Gegenelement, die als eine Steckeinrichtung ausgebildet ist, die mindestens einen Schalter aufweist und bei der ein als Stecker (2) ausgebildetes erstes Steckteil in mindestens einer Bewegungsrichtung relativ zu einem als Steckdose ausgebildeten zweiten Steckteil beweglich geführt ist, sowie bei der ein von einer Halterung (5) geführter Steckdoseneinsatz (6) relativ zur Halterung (5) drehbeweglich geführt ist, wobei der Stekker (2) ein durch eine Drehbewegung an der Halterung (5) fixierbares Arretierelement (4) aufweist und bei der der Steckdoseneinsatz (6) direkt mit einer Betätigungseinrichtung (12) einer Schaltereinheit (8) gekoppelt ist,
wobei der Steckdoseneinsatz (5) mit einem sich in Richtung auf die Schaltereinheit (8) erstreckenden Verbindungsvorsprung (10) versehen ist und **dadurch gekennzeichnet daß** in Richtung einer Längsachse (9) der Steckdoseneinheit (8) hintereinander der Steckdoseneinsatz (6), der Verbindungsvorsprung (10) sowie die Schaltereinheit (8) derart angeordnet sind, daß die Schaltereinheit (8) durch eine Drehbewegung des Verbindungsvorsprungs (10) betätigbar ist.

2. Vorrichtung nach Anspruch 1, **dadurch gekennzeichnet, daß** das Arretierelement (4) über ein Gewinde mit einem Profilelement (7) der Halterung (5) koppelbar ist.

3. Vorrichtung nach Anspruch 1, **dadurch gekennzeichnet, daß** das Arretierelement (4) über einen Bajonettverschluß mit einem Profilelement (7) der Halterung (5) koppelbar ist.

4. Vorrichtung nach einem der Ansprüche 1 bis 3, **dadurch gekennzeichnet, daß** die Schaltereinheit (8) von der Halterung (5) positioniert ist.

5. Vorrichtung nach einem der Ansprüche 1 bis 4, **dadurch gekennzeichnet, daß** die Schaltereinheit (8) eine mit dem Verbindungsvorsprung (10) gekoppelte Betätigungseinrichtung (12) aufweist.

## Claims

1. Device for the electrical connection of a container to a counter-element, which device is constructed as a plug-in apparatus which has at least one switch and in which a first plug-in part constructed as a plug (2) is movably guided in at least one direction of movement relative to a second plug-in part constructed as a plug socket, and also in which a plug-socket insert (6) guided by a holding arrangement (5) is guided in a rotationally movable manner relative to said holding arrangement (5), wherein the plug (2) has a locking element (4) which can be secured on the holding arrangement (5) by a rotating movement and in which the plug-socket insert (6) is coupled directly to an actuating arrangement (12) of a switch unit (8), wherein the plug-socket insert (5) is provided with a connecting projection (10) which extends in the direction of the switch unit (8), and **characterised in that** the plug-socket insert (6), the connecting projection (10) and the switch unit (8) are arranged one behind another in the direction of a longitudinal axis (9) of the plug-socket unit (8) in such a way that said switch unit (8) is actuatable by a rotating movement of the connecting projection (10).

2. Device according to Claim 1, **characterised in that** the locking element (4) can be coupled to a profiled element (7) of the holding arrangement (5) via a thread.

3. Device according to Claim 1, **characterised in that** the locking element (4) can be coupled to a profiled element (7) of the holding arrangement (5) via a bayonet catch.

4. Device according to one of Claims 1 to 3, **characterised in that** the switch unit (8) is positioned by the holding arrangement (5).

5. Device according to one of Claims 1 to 4, **characterised in that** the switch unit (8) has an actuating apparatus (12) which is coupled to the connecting projection (10).

## Revendications

1. Dispositif de connexion électrique entre un conteneur et un contre-élément, qui est conçu en tant qu'unité enfichable, dotée d'au moins un commutateur, et dans lequel une première fiche, réalisée en tant que fiche mâle (2) peut être déplacée au moins dans une direction par rapport à une deuxième fiche, qui est réalisée en tant que fiche femelle, ainsi que dans lequel un insert de fiche femelle (6), guidé par un support (5), est mobile en rotation par rapport au support (5), la fiche mâle (2) étant dotée d'un élément de blocage (4), qui peut être fixé sur le support (5) par un mouvement de rotation, et l'insert de fiche femelle (6) étant couplé directement avec un dispositif d'actionnement (12) d'une unité de commutation (8), sachant que l'insert de fiche femelle (6) est doté d'une saillie de liaison (10), qui s'étend en direction de l'unité de commutation (8),
**caractérisé en ce que,** dans la direction d'un axe longitudinal (9) de l'unité de commutation (8), l'insert de fiche femelle (6), la saillie de liaison (10) ainsi que l'unité de commutation (8) sont disposés les uns derrière les autres de telle manière que ladite unité de commutation (8) puisse être actionnée par un mouvement de rotation de la saillie de liaison (10).

2. Dispositif selon la revendication 1,
**caractérisé en ce que** l'élément de blocage (4) peut être couplé avec un élément profilé (7) du support (5), par l'intermédiaire d'un filetage.

3. Dispositif selon la revendication 1,
**caractérisé en ce que** l'élément de blocage (4) peut être couplé avec un élément profilé (7) du support (5), au moyen d'une fermeture à baïonnette.

4. Dispositif selon l'une des revendications 1 à 3,
**caractérisé en ce que** l'unité de commutation (8) est positionnée par le support (5).

5. Dispositif selon l'une des revendications 1 à 4,
**caractérisé en ce que** l'unité de commutation (8) est dotée d'un système d'actionnement (12) qui est couplé avec la saillie de liaison (10).
